# EUROPÄISCHE PATENTSCHRIFT

(11) **EP 1 407 189 B1**
(45) Veröffentlichungstag und Bekanntmachung des Hinweises auf die Patenterteilung: **28.02.2007**
(21) Anmeldenummer: 02754377.6
(22) Anmeldetag: 17.07.2002
(51) Int. Cl.: F23H 17/12, F23H 17/08, F27D 15/02

(54) **VORRICHTUNG UND VERFAHREN ZUR BILDUNG EINES ROSTBODENS BESTEHEND AUS UNTEREINANDER FORMSCHLÜSSIG VERBUNDENEN LAMELLENKÖRPERN**
DEVICE AND METHOD FOR CONSTRUCTING A SLATTED FLOOR CONSISTING OF POSITIVELY CONNECTED LAMELLAR STRUCTURES
DISPOSITIF ET PROCEDE DE CONSTRUCTION D'UN PLANCHER EN GRILLES CONSTITUE DE CORPS LAMELLAIRES ASSEMBLES PAR LIAISON DE FORME

(30) Priorität: 17.07.2001 DE 10133973
(43) Veröffentlichungstag der Anmeldung: 14.04.2004
(73) Patentinhaber: Janzer, Michael, 30900 Wedemark (DE)
(72) Erfinder: Janzer, Michael, 30900 Wedemark (DE)
(74) Vertreter: Gritschneder, Martin
(86) Internationale Anmeldenummer: PCT/DE2002/002624
(87) Internationale Veröffentlichungsnummer: WO 2003/008863

(56) Entgegenhaltungen:
- DE-A- 19 851 471
- DE-C- 251 118
- GB-A- 2 120 367
- US-A- 4 450 952
- US-A- 5 299 555
- US-A- 5 862 906

## Beschreibung

Die vorliegende Erfindung betrifft die Bildung eines durchfallfreien Rostbodens aus untereinander formschlüssig verbundenen Lamellenkörpern zur Aufnahme von Schüttgut bei deren Verbrennung, Kühlung oder anderweitiger Behandlung, insbesondere zum Kühlen von gebrannten Schüttgütern, mittels eines zwischen den Lamellenkörpern strömenden Gases.

Der in den Patentansprüchen 1 und 2 angegebenen Erfindung liegen folgende Probleme zugrunde: Rostböden sind starkem Verschleiß unterworfen, insbesondere beim Einsatz in Kühlern zur thermischen Behandlung von Zementklinker. Die Masse der zu wechselnden Verschleißteile ist erheblich und geht über die mit dem Fördergut in Kontakt stehenden Anlageflächen zum Teil deutlich hinaus. Auch verschleißende Verbindungselemente sind kostenintensiv und nachteilig, insbesondere wenn sie zur Wartung nur noch durch Brennschneiden lösbar sind und nicht mehr, wie bei der Montage üblich, durch Verschrauben. Außerdem ist die Zugänglichkeit bei Montagearbeiten überkopf von unterhalb des Rostbodens schwierig. Komplizierte Verbindungselemente und Montageabläufe erfordern geschultes Personal und sind kostenintensiv.

In Schubrostkühlern wird der Rostboden aus Rostplatten, die auf Rostträgern befestigt sind, derart gebildet, dass die Rostplatten in Längsrichtung schuppenartig übereinandergreifen und abwechselnd ortsfest bzw. in Längsrichtung des Rostes hin und her beweglich sind, wie im Patent DE-PS 952 785 oder in DE-A-19 851 471 beschrieben. Die Rostplatten weisen Durchbrüche an der Oberfläche auf, durch die das Kühlmedium, bevorzugt Luft, dem daraufliegenden Schüttgut zugeführt wird. Diese Rostplatten werden üblicherweise auf Rostträger montiert.
Der Nachteil der bekannten Konstruktion liegt darin, dass die Rostplatten aus einem Stück gegossen oder geschweißt sind. Bei unterschiedlichem Wärmeeintrag, z.B. Kühlluft von unten und sehr heißes Material von oben, verwerfen sich die Rostplatten und/oder sie reißen. Eine Verkleinerung der Rostplatten und Rostträger ist nicht wirtschaftlich und potenziert die Anzahl der Schub- und Seitenspalte und somit den unerwünschten Rostdurchfall durch diese Spalte. Außerdem kann Schüttgut durch die Durchbrüche in der Oberfläche fallen und verursacht Verschleiß. Zusätzlich wird ein Transportsystem zur Entsorgung des Rostdurchfalls erforderlich.

Bei moderneren Rostkühlem ist die Rostplatte durch ein Rostbodenelement in Form eines Kastens, wie in dem Patent DE 33 32 592 C1, ersetzt worden. Dieser Kasten ist auf einem als Luftbalken bezeichnetem Rostträger befestigt. Zum Teil wird dem Luftbalken über mehrere Leitungsanschlüsse das Kühlmedium direkt zugeführt und von dort weiter auf die kastenförmigen Rostbodenelemente verteilt. Das kastenförmige Rostbodenelement, weiterhin als Rostplatte bezeichnet, eröffnet die Möglichkeit, dass die Rostoberfläche durch überlappende Profile gebildet wird, die den Rostdurchfall reduzieren.
Der wesentliche Nachteil der bekannten Konstruktion liegt darin, dass die verschleißende Rostoberfläche ein fest verbundener Bestandteil der kastenförmigen Rostplatte ist und nur als ganzes ausgetauscht werden kann.
Ein weiterer Nachteil dieser bekannten Konstruktion liegt darin, dass für die Rostoberfläche kein vom Kasten gesondertes Material verwendet werden kann.
Ein weiterer Nachteil dieser bekannten Konstruktion liegt darin, dass solche Rostplatten nur im geschlossenen Zustand auf den Rostträgern fixiert werden können und mangels Zugänglichkeit die Befestigung zu den seitlich benachbarten Rostplatten und zum Rostträger kompliziert ist.

Ein Patent EP 0 549 816 B2 beschreibt ein kastenähnliches Rostbodenelement mit Seitenstegen, die ein Längsführungsprofil aufweisen. Die Lamellenkörper werden mit ihren seitlichen Gegenprofilen in diese Längsführungen eingeschoben und anschließend wird die Öffnung an der Rahmenstirnseite durch eine Abschlusslamelle verschlossen.
Der Nachteil der bekannten Konstruktion liegt darin, dass das kastenähnliche Rostbodenelement bzw. der Rahmen nach oben offen und zusätzlich eine Rahmenstirnwand mit einer gegenüber den Seitenwänden geringeren Wandhöhe ausgebildet ist, wodurch der Rahmen statisch geschwächt ist.
Ein weiterer Nachteil der bekannten Konstruktion liegt darin, dass entsprechende Ausformungen der Längsnuten am Rostplattenkasten und der Gegenprofile an den Lamellenkörpern erforderlich sind.
Ein weiterer Nachteil der bekannten Konstruktion liegt darin, dass die Bildung eines ebenen Rostbodens aus ausschließlich kastenförmigen Rostbodenelementen nur eingeschränkt möglich ist, da zum Wechseln der Lamellenkörper die Zugänglichkeit von einer Stirnseite des kastenähnlichen Rostbodenelementes gegeben sein muss. Andernfalls erfordert ein Lamellenkörperwechsel die Demontage des gesamten Rostbodenelementes.
Ein weiterer Nachteil der bekannten Konstruktion liegt darin, dass durch das Hineinschieben von einer Stirnseite die Länge der Rostbahn begrenzt bzw. unzweckmäßig ist, da der notwendige Spalt zwischen den Lamellenkörpern zur Wärmeausdehnung sich aufaddiert und zu einer großen, statt vielen kleinen Lücken führt.
Ein weiterer Nachteil der bekannten Konstruktion liegt darin, dass ein Auswechseln eines einzelnen Lamellenkörpers zeitintensiv ist.

In einem weiteren Patent EP 0 740 766 B1 ist eine Befestigung einer kastenförmigen Rostplatte auf einem Rostträger mittels eines Spannelementes beschrieben.
Der Nachteil dieser bekannten Konstruktion liegt darin, dass die angestrebte gleichzeitige seitliche Befestigung mit anderen Rostbodenelementen und die Befestigung mit dem Rostträger durch das Spannelement keinen definierten Kraftschluss aufweist.
Ein weiterer Nachteil der bekannten Konstruktion liegt darin, dass das Auswechseln eines Lamellenkörpers immer mit einem Lösen der Verbindung Rostplatte zum Rostträger verbunden ist.

Es ist die Aufgabe der vorliegenden Erfindung, einen Rostboden mit einfachen konstruktiven Mitteln zu verbessern und vielseitiger einsetzbar zu machen.

Diese Aufgabe ist erfindungsgemäß durch die in Anspruch 1 und 5 beschriebenen Merkmale wie folgt gelöst.
Durch zusammenstecken von Lamellenkörpern wird ein Rostboden gebildet, der aus kleinen thermisch unempfindlichen Lamellenkörpern mit genügend Wärmeausdehnungsfugen besteht, und bei welchem die Lamellenkörper einen bis auf vorzugsweise einen Freiheitsgrad beschränkten Formschluss aufweisen.

Der solchermaßen gebildete Rostboden lässt sich äußerst vorteilhaft und vielseitig hinsichtlich der Gasdurchtritte gestalten, insbesondere wenn die Gasdurchtrittsöffnung zwischen den Lamellenkörpern durch das Zusammenfügen der Lamellenkörper gebildeten wird. Besonders vorteilhaft ist die Ausbildung der Gasaustrittsöffnung als ein in Transportrichtung geneigter Schlitz über die gesamte Breite der Lamellenkörper. Durch Überlappung der Lamellenkörper kann der Gasschlitz mit einer Mulde unterhalb der Rostoberfläche so ausgebildet werden, dass kein Schüttgut unter den Rostboden fallen kann.

Eine beidseitige Umströmung der Lamellenkörper sichert eine gute Kühlung der Lamellenkörper und reduziert Wärmespannungen. Der Formschluss der zusammengesteckten Lamellenkörper und die freie Gestaltung der Befestigung auf eine Tragstruktur ermöglicht die Ausbildung von Wärmeausdehnungsfugen, um Verwerfungen und Risse zu vermeiden.

Eine besonders vorteilhafte Ausgestaltung der vorliegenden Erfindung wird dadurch geschaffen, dass eine Trennung von Rostboden und Tragstruktur den vielseitigen Einsatz dieses Rostbodens auf unterschiedlichsten Rosten ermöglicht wie zum Beispiel für bekannte stationäre Schrägroste im Kühlereinlaufbereich, angetriebene Schubroste und Roste mit einem ebenen Rostboden sowie für diverse andere Roste, auf denen Schüttgut transportiert und wärmebehandelt wird.
Insbesondere bei allen geschlossenen Rostplatten, die eine kastenförmige Struktur aufweisen, d.h. eine mit Ausblasöffnungen versehene Deckplatte, Seitenwände, Stimwände und eine Bodenplatte, lässt sich die Deckplatte relativ leicht durch die vorliegende Erfindung eines zusammengesteckten formschlüssigen Rostbodens ersetzen. Die Ausführung des Kastenelements wird einfach und erlaubt durch die offene Zugänglichkeit, insbesondere von oben, bei der Montage eine bestmögliche und leichte Befestigung auf der Tragstruktur, allgemein als Rostträger bezeichnet. Das Kastenelement wird auch nicht durch weitere seitliche Öffnungen oder herabgesetzte Stimwände statisch geschwächt.
Insbesondere bei Verwendung für einen ebenen Rostboden wo die Zugänglichkeit seitlich nicht gegeben ist, ist eine Montage ausschließlich von oben besonders vorteilhaft. Außerdem ist die Ausgestaltung der Tragstruktur zur Aufnahme eines Rostbodens gemäß der vorliegenden Erfindung vielseitiger und kostengünstiger möglich. Auch kann die Befestigung des Rostbodens beispielsweise über eine Zentralverriegelung mittels Welle, wie in der anliegenden Zeichnung beschrieben, oder über eine vertiefte und somit geschützte Befestigung von oben erfolgen.

Der Verschleiß durch die mechanische Förderung und die daraus resultierende Komprimierung sowie der Verschleiß durch Friktion einerseits und die thermische Belastung durch das Fördergut andererseits, erfordert einen ausgewogenen Kompromiss bei der Wahl der Materialien für den die Rostoberfläche bildenden Rostboden. Die Reduzierung der Verschleißteile auf die ausschließlich mit dem Fördergut in Kontakt stehenden Anlageflächen ist besonders vorteilhaft, da an das Material für den Rostboden andere Anforderungen als an die Tragstruktur gestellt werden und die Verschleißteilmasse reduziert wird.
Die vorliegende Erfindung reduziert die Verschleißteile durch Trennung von Rostboden und Tragstruktur und je nach Einsatzfall werden die Verbindungselemente von Rostboden und Tragstruktur vollständig geschützt und gelten nicht mehr als Verschleißteile.

Eine besonders vorteilhafte Ausgestaltung der vorliegenden Erfindung wird dadurch geschaffen, dass die allgemein stark thermisch- und verschleißbehaftete Rostoberfläche im wesentlichen aus identischen und somit kostengünstigeren Lamellenkörpern gebildet wird. Dieser hohe Gleichteileanteil ist auch hinsichtlich der Lagerhaltung besonders vorteilhaft.

In den Zeichnungen sind Ausführungsbeispiele der Erfindung dargestellt, die im folgenden näher beschrieben werden. Es zeigen:
Fig. 1,2 und 3 zeigen einen Lamellenkörper (1) gemäß der vorliegenden Erfindung. Der Lamellenkörper (1) besteht aus einem die Rostoberfläche bildenden Lamellenvorderteil (2) und einem vom vorhergehenden Lamellenkörper überdeckten Lamellenhinterteil (3). An dem die Rostoberfläche bildendem Lamellenvorderteil (2) sind seitlich Profile (4) angeordnet Am Lamellenhinterteil (3) sind seitlich Gegenprofile (5) angearbeitet.
Fig. 4 zeigt ein Lamellenpaket (6), bestehend aus zwei Lamellenkörpern (1). Ein dritter Lamellenkörper (7) befindet sich vor dem Lamellenpaket (6). Die Profile (4) und die Gegenprofile (5) sind so geformt und angeordnet, dass die Lamellenkörper (1) ineinandergeschoben werden können. Vorteilhafterweise entsteht beim Ineinanderschieben von Profil (4) und Gegenprofil (5) eine gerade, ebene Rostoberfläche.
Fig. 5 zeigt eine typische Rostoberfläche (8). Die Rostoberfläche (8) wird gebildet durch hintereinander angeordnete einzelne Lamellenkörper (1). Unterhalb der Lamellenkörper (1) befindet sich ein kastenförmiger Lamellenträger (9), ähnlich dimensioniert und befestigt wie beispielsweise eine übliche moderne Rostplatte. Eine der Erfindung zugrunde liegende Möglichkeit zum Bau einer Rostplatte besteht darin, die zu einem Lamellenpaket (6) zusammengesteckten Lamellenkörper (1) auf einem kastenförmigen Lamellenträger (9) zu befestigen, indem einige Lamellenkörper (1) beidseitig Laschen (10) aufweisen, die mit entsprechenden Laschen (11) im Lamellenträger (9) fluchten und über Wellen (12), die durch die Lamellenträgerstimwände (13) eingeschoben werden, Lamellenkörper (1) und Lamellenträger (9) miteinander verbinden. Die Öffnungen für die Wellen (12) in den Lamellenträgerstirnwänden (13) werden vorzugsweise durch einstellbare Frontplatten zur Reduzierung der Schubspalte verschlossen und somit die Wellen (12) gegen herausfallen gesichert.
Fig. 6,7 und 8 zeigen, wie mit einer Erfindung der im Patentanspruch 1 genannten Art ein ebener Rostboden aufgebaut werden kann. Vorteilhafterweise kann ein solcher Rostboden auch mit einer Zentralverriegelung versehen sein. Am Lamellenträger (9) sind auf jeder Seite Laschen (14) angebracht. Die Augen dieser Laschen befinden sich in einer Flucht. In die Laschenaugen wird eine Welle (15) hinein geschoben. Diese Welle (15) ist an einer Seite bearbeitet und weist deshalb eine Fläche (16) auf. Zur Montage werden die Wellen (15) so gedreht, dass die Fläche (16) zu den jeweiligen Außenseiten des Lamellenträgers (9) weist. Die zu befestigenden Lamellenkörper (22) sind an den Seiten mit Schwertern (17) versehen. Diese Schwerter (17) sind unten breiter ausgeführt. In der Wellenposition, in der die Flächen (16) nach außen weisen, lassen sich die Lamellenkörper (22) auf den Lamellenträger (9) auflegen. Durch verdrehen der Wellen (15) werden die Lamellenkörper (22) fixiert. Auf diese Weise lässt sich ein beliebig langer Rostboden aufbauen. Fig. 8 zeigt einen Schnitt der Fig. 7
Fig. 9 zeigt eine weitere vorteilhafte Ausgestaltung der Erfindung. Bei dieser Ausführung ist das Führungsprofil (18) offen. Das Lamellenhinterteil (19) fungiert gleichsam als Gegenprofil (20). Eine formschlüssige Verbindung entsteht durch das seitliche Aufschieben eines Lamellenkörpers (21) auf den vorherigen Lamellenkörper (23).

### Bezugszeichenliste

- 1.: Lamellenkörper
- 2.: Lamellenvorderteil
- 3.: Lamellenhinterteil
- 4.: Profil
- 5.: Gegenprofil
- 6.: Lamellenpaket
- 7.: Lamellenkörper wie 1.
- 8.: Rostoberfläche
- 9.: Lamellenträger
- 10.: Laschen am Lamellenkörper
- 11.: Laschen am Lamellenträger
- 12.: Welle
- 13.: Lamellenträgerstirnwände
- 14.: Laschen am Lamellenträger
- 15.: Welle mit Fläche
- 16.: Fläche an Welle
- 17.: Schwert
- 18.: Führungsprofil seitlich offen
- 19.: Lamellenhinterteil
- 20.: Gegenprofil
- 21.: Lamellenkörper zum seitlichen Aufschieben
- 22.: Lamellenkörper mit Schwert
- 23.: Lamellenkörper zum seitlichen Aufschieben

## Patentansprüche

1. Verfahren zum Aufbau eines aus Lamellenkörpern (1, 21) bestehenden Rostbodens, wobei einzelne Lamellenkörper (1, 21), an denen Profile (4, 5) angeordnet oder angearbeitet sind, hintereinander ineinander geschoben werden, wobei zwischen den Lamellenkörpern (1, 21) Gasaustrittsöffnungen gebildet werden, bei dem die Profile (4, 5) am Lamellenvorderteil (2) und am Lamellenhinterteil (3) angeordnet oder angearbeitet werden und so ineinander gesteckt oder geschoben werden, dass die Profile (4, 5) des jeweiligen Lamellenvorderteils (2) mit denen des vorhergehenden Lamellenhinterteils (3) formschlüssig verbunden werden und dass die Lamellenkörper (1, 21) durch feste oder bewegliche Längsstege oder Verbindungselemente fixiert werden.

2. Verfahren nach Anspruch 1, **dadurch gekennzeichnet, dass** mehrere Lamellenkörper (1, 21) hintereinander ineinander geschoben werden, wobei wenigstens der erste und letzte Lamellenkörper (1, 21) eine Ausformung zur Aufnahme eines Verbindungselements aufweisen und dieses Verbindungselement die Lamellenkörper (1, 21) zu einem Rostbodensegment zusammenfügt, welches auf oder in entsprechend dimensionierte Öffnungen im Rostunterbau oder Tragstruktur oder Lamellenträger (9) eingelegt und auf verschiedene Weise verbunden werden kann.

3. Verfahren nach Anspruch 1, **dadurch gekennzeichnet, dass** Lamellenkörper (1, 21) als Lamellenpakete (6) in einen nach oben offenen Kasten eingelegt werden, wobei ein oder mehrere Lamellenkörper (1, 21) Ausformungen aufweisen, die ähnlich oder gleich den Ausformungen am Kasten sind und durch Einführung eines Verbindungselementes, durch eine oder beide Stirnseiten des Kastens, werden diese Ausformungen der Lamellenkörper (1, 21) mit dem Kasten formschlüssig verbunden.

4. Verfahren nach Anspruch 1, **dadurch gekennzeichnet, dass** aus einer beliebigen Anzahl von Lamellenkörpern (1, 21) ein unbegrenzt langer Rostboden zusammengesetzt werden kann, wobei mehrere Lamellenkörper (1, 21) eine derartig gestaltete Ausformung aufweisen, dass ein Verbindungselement als Zentralverschluss, welches an einer Tragstruktur gelagert ist, diese Lamellenkörper (1, 21) durch eine kurze Dreh- oder Schubbewegung verbinden oder lösen kann und damit die Montage und Wartungsarbeiten drastisch verkürzt werden.

5. Rostboden, bestehend aus Lamellenkörpern (1, 21), wobei einzelne Lamellenkörper (1, 21), an denen Profile (4, 5) angeordnet oder angearbeitet sind, hintereinander angeordnet sind und zwischen den Lamellenkörpern (1, 21) Gasaustrittsöffnungen ausbilden, bei dem die Lamellenkörper (1, 21) am Lamellenvorderteil (2) Profile (4) und am Lamellenhinterteil (3) Gegenprofile (5) aufweisen, die zum Verbinden benachbarter Lamellenkörper (1,21) formschlüssig in einander geschoben sind, wobei die Lamellenkörper (1, 21) durch feste oder bewegliche Längsstege oder Verbindungselemente fixiert sind.

6. Vorrichtung nach Anspruch 5, **dadurch gekennzeichnet, dass** die Gasaustrittsöffnung unterhalb der Rostoberfläche (8) zu einer Mulde geformt ist und somit Rostdurchfall verhindert.

7. Vorrichtung nach Anspruch 5, **dadurch gekennzeichnet, dass** mehrere Lamellenkörper (1, 21) hintereinander ineinander geschoben sind, wobei wenigstens der erste und letzte Lamellenkörper (1, 21) eine Ausformung zur Aufnahme eines Verbindungselements aufweisen und dieses Verbindungselement mit den Lamellenkörpern (1, 21) ein Rostbodensegment bildet, welches mit dem Rostunterbau oder Tragstruktur auf verschiedene Weise verbunden sein kann.

8. Vorrichtung nach Anspruch 5, **dadurch gekennzeichnet, dass** Lamellenpakete (6) aus Lamellenkörpern (1, 21) bestehen, die in einen nach oben offenen Kasten aufliegen, wobei ein oder mehrere Lamellenkörper (1, 21) Ausformungen aufweisen, die ähnlich oder gleich den Ausformungen am Kasten sind, wobei ein oder mehrere Verbindungselemente die Ausformungen an den Lamellenkörpern (1, 21) mit den Ausformungen am Kasten formschlüssig verbinden und so eine Verbindung von Lamellenkörpern (1, 21) und Kasten ausbilden.

9. Vorrichtung nach Anspruch 5, **dadurch gekennzeichnet, dass** aus einer beliebigen Anzahl von Lamellenkörpern (1, 21) ein unbegrenzt langer Rostboden gebildet wird, welcher über einen Zentralverschluss mit dem Rostunterbau oder Tragstruktur verbunden ist, wobei mehrere Lamellenkörper (1, 21) eine derartig gestaltete Ausformung aufweisen, dass ein Verbindungselement, welches am Rostunterbau oder Tragstruktur gelagert ist, diese durch eine kurze Dreh- oder Schubbewegung verbindet und damit die Montage und Wartungsarbeiten drastisch verkürzt.

## Claims

1. Method for constructing a grate base composed of lamella bodies (1, 21), wherein individual lamella bodies (1, 21) on which profiles (4, 5) are disposed or formed are successively inserted into each other, wherein gas vents are formed between the lamella bodies (1, 21), in which the profiles (4, 5) are disposed or formed on the front (2) of the lamella bodies and on the back (3) of the lamella bodies and fitted or inserted into each other such that the profiles (4, 5) of the respective front (2) of the lamella bodies are joined in form-locking manner to those of the back (3) of the preceding lamella bodies and in that the lamella bodies (1, 21) are secured by fixed or movable longitudinal bars or connecting elements.

2. Method according to claim 1, **characterized in that** several lamella bodies (1, 21) are successively inserted into each other, wherein at least the first and last lamella bodies (1, 21) have a moulding to receive a connecting element and this connecting element joins the lamella bodies (1, 21) together to form a grate base segment which is inserted onto or into appropriately dimensioned openings in the grate substructure or support structure or lamella bodies supports (9) and can be joined in various ways.

3. Method according to claim 1, **characterized in that** lamella bodies (1, 21) are inserted as lamella bundles into a casing open to the top, wherein one or more lamella bodies (1, 21) have mouldings that are similar or identical to the mouldings on the casing, and these mouldings of the lamella bodies (1, 21) are joined in form-locking manner to the casing by introducing a connecting element through one or both ends of the casing.

4. Method according to claim 1, **characterized in that** a grate base of unlimited length can be assembled from any number of lamella bodies (1, 21), wherein several lamella bodies (1, 21) have a moulding designed such that a connecting element as central closure, which is housed at a support structure, can join or release these lamella bodies (1, 21) by a brief turning or pushing movement and thus assembly and maintenance work is significantly reduced.

5. Grate base, consisting of lamella bodies (1, 21), wherein individual lamella bodies (1, 21) on which profiles (4, 5) are disposed or formed are arranged behind one another and gas vents are formed between the lamella bodies (1, 21), in which the lamella bodies (1, 21) have profiles (4) at the front (2) of the lamella bodies and counter-profiles (5) at the back (3) of the lamella bodies which are inserted into each other in form-locking manner to join adjacent lamella bodies (1, 21), wherein the lamella bodies (1, 21) are secured by fixed or movable longitudinal bars or connecting elements.

6. Device according to claim 5, **characterized in that** the gas vent is shaped into a trough below the grate surface (8) and thus prevents material from falling through the grate.

7. Device according to claim 5, **characterized in that** several lamella bodies (1, 21) are successively inserted into each other, wherein at least the first and the last lamella bodies (1, 21) have a moulding to receive a connecting element and this connecting element forms with the lamella bodies (1, 21) a grate base segment which can be joined to the grate substructure or support structure in various ways.

8. Device according to claim 5, **characterized in that** lamella bundles (6) consist of lamella bodies (1, 21) which lie in a casing open to the top, wherein one or more lamella bodies (1, 21) have mouldings that are similar or identical to the mouldings on the casing, wherein one or more connecting elements join the mouldings on the lamella bodies (1, 21) to the mouldings on the casing and thus form a connection between lamella bodies (1, 21) and casing.

9. Device according to claim 5, **characterized in that** from any number of lamella bodies (1, 21) a grate base of unlimited length is formed which is joined to the grate substructure or support structure via a central closure, wherein several lamella bodies (1, 21) have a moulding designed such that a connecting element which is housed at the grate substructure or support structure joins them by a brief turning or pushing movement and thus significantly reduces the assembly and maintenance work.

## Revendications

1. Procédé en vue de la construction d'un plancher en grilles se composants de corps en forme de lamelles (1, 21), les corps en forme de lamelles (1, 21), auxquels des profilés (4, 5) sont disposés ou mis en place, étant encastrés les uns dans les autres les uns derrière les autres, des orifices de sortie de gaz étant formées entre les corps en forme de lamelles (1, 21), dans le cas duquel les profilés (4, 5) sont disposés ou mis en place sur la partie avant des lamelles (2) et sur la partie arrière des lamelles (3) et sont enfichés les uns dans les autres ou encastrés de telle sorte que les profilés (4, 5) de la partie avant correspondante des lamelles (2) sont liés par engagement géométrique positif avec ceux de la partie arrière précédente des lamelles (3) et de telle sorte que les corps en forme de lamelles (1, 21) sont fixés par des plats longitudinaux solides ou mobiles ou par des éléments de jonction.

2. Procédé selon la revendication 1, **caractérisé en ce que** plusieurs corps en forme de lamelles (1, 21) sont encastrés les uns dans les autres les uns derrière les autres, au moins le premier et le dernier corps en forme de lamelles (1, 21) présentant une structure en vue de la réception d'un élément de jonction et cet élément de jonction joignant les corps en forme de lamelles (1, 21) pour former un segment de plancher en grilles, qui peut être posé sur ou dans les orifices dimensionnés d'une manière correspondante dans la fondation de grille ou dans la structure de support ou dans les supports de lamelles (9) et qui peut être connecté de différentes manières.

3. Procédé selon la revendication 1, **caractérisé en ce que** les corps en forme de lamelles (1, 21) sont posés en tant que paquets de lamelle (6) dans une caisse ouverte vers le haut, un ou plusieurs corps en forme de lamelles (1, 21) présentant des structures, qui sont similaires ou identiques aux structures sur la caisse et ces structures des corps en forme de lamelles (1, 21) étant reliés en un engagement géométrique positif avec la caisse, par introduction d'un élément de jonction à travers une ou deux faces latérales de la caisse.

4. Procédé selon la revendication 1, **caractérisé en ce qu'**à partir d'un nombre quelconque de corps en forme de lamelles (1, 21), on peut assembler un plancher en grilles d'une longueur illimitée, plusieurs corps en forme de lamelles (1, 21) présentant une structure réalisée de telle sorte qu'un élément de jonction, qui est disposé sur une structure de support, peut relier ou peut libérer, en tant que verrouillage central, grâce à un court mouvement de rotation ou de poussée, ces corps en forme de lamelles (1, 21) et de telle sorte qu'ainsi le montage et les travaux d'entretien sont raccourcis d'une manière drastique.

5. Plancher en grilles, se composant de corps en forme de lamelles (1, 21), les corps en forme de lamelles (1, 21) individuels, auxquels des profilés (4, 5) sont disposés ou mis en place, étant encastrés les uns derrière les autres et formant des orifices de sortie de gaz entre les corps en forme de lamelles (1, 2), dans le cas duquel les corps en forme de lamelles (1, 21) présentent, à la partie avant des lamelles (2) des profilés (4), et, à la partie arrière des lamelles (3), des contre-profilés (5), qui sont encastrés les uns dans les autres en un engagement géométrique positif en vue de la jonction de corps en forme de lamelles (1, 21) voisins, les corps en forme de lamelles (1, 21) étant fixés par des plats longitudinaux solides ou mobiles ou par des éléments de jonction.

6. Dispositif selon la revendication 5, **caractérisé en ce que** l'orifice de sortie de gaz est formé en tant que cavité en dessous de la surface de grille (8) et empêche ainsi le passage de matériau à travers la grille.

7. Dispositif selon la revendication 5, **caractérisé en ce que** plusieurs corps en forme de lamelles (1, 21) sont encastrés les uns dans les autres les uns derrière les autres, au moins le premier et le dernier corps en forme de lamelles (1, 21) présentant une structure en vue de la réception d'un élément de jonction et cet élément de jonction formant avec les corps en forme de lamelles (1, 21) un segment du plancher en grilles, qui peut être relié de différents manières à la fondation de grille ou à la structure de support.

8. Dispositif selon la revendication 5, **caractérisé en ce que** les paquets de lamelle (6) se composent de corps en forme de lamelles (1, 21), qui reposent dans une caisse ouverte vers le haut, un ou plusieurs corps en forme de lamelles (1, 21) présentant des structures, qui sont similaires ou identiques aux structures sur la caisse, un ou plusieurs éléments de jonction connectant, en un engagement géométrique positif, les structures sur les corps en forme de lamelles (1, 21) aux structures sur la caisse et constituant ainsi une jonction des corps en forme de lamelles (1, 21) et de la caisse.

9. Dispositif selon la revendication 5, **caractérisé en ce qu'**à partir d'un nombre quelconque de corps en forme de lamelles (1, 21) on forme un plancher en grilles de longueur illimitée, qui est relié par l'intermédiaire d'un verrouillage central à la fondation de grille ou à la structure de support, plusieurs corps en forme de lamelles (1, 21) présentant une structure réalisée de telle sorte qu'un élément de jonction, qui est disposé sur la fondation de grille ou sur la structure de support, peut relier celle-ci, grâce à un court mouvement de rotation ou de poussée, et de telle sorte qu'ainsi le montage et les travaux d'entretien sont raccourcis d'une manière drastique.
